# EUROPÄISCHE PATENTSCHRIFT

(11) **EP 1 514 248 B1**
(45) Veröffentlichungstag und Bekanntmachung des Hinweises auf die Patenterteilung: **06.05.2009**
(21) Anmeldenummer: 03755124.9
(22) Anmeldetag: 23.05.2003
(51) Int. Cl.: G08B 13/14, G06K 7/08, G07C 9/00

(54) **SYSTEM UND VERFAHREN ZUR PRÄSENZANALYSE VON OBJEKTEN**
OBJECT PRESENCE ANALYSIS SYSTEM AND METHOD
SYSTEME ET PROCEDE D'ANALYSE DE PRESENCE D'OBJETS

(30) Priorität: 23.05.2002 DE 10222859; 26.09.2002 DE 10245181; 12.11.2002 DE 10252580
(43) Veröffentlichungstag der Anmeldung: 16.03.2005
(73) Patentinhaber: Ident Technology AG, 82131 Gauting (DE)
(72) Erfinder: DONAT, Stefan, 82211Herrsching (DE); RICHTER, Wolfgang, 82110 Germering (DE); ROSENBECK, Peter, 82131 Gauting (DE)
(74) Vertreter: Rössig, Rolf
(86) Internationale Anmeldenummer: PCT/EP2003/005432
(87) Internationale Veröffentlichungsnummer: WO 2003/100739

(56) Entgegenhaltungen:
- EP-A- 0 843 425
- GB-A- 2 306 725
- JP-A- 06 215 281
- JP-A- 63 316 298
- US-A- 4 494 950
- US-A- 5 583 486
- US-A1- 2002 030 585
- US-B1- 6 204 764
- US-B1- 6 211 799

## Beschreibung

### Gebiet der Erfindung

Die vorliegende Erfindung betrifft allgemein die Präsenzanalyse von Objekten, insbesondere von Objekten die im unmittelbaren Umgebungsbereich eines Anwenders, beispielsweise am Körper oder in der Kleidung getragen werden. Insbesondere betrifft die vorliegende Erfindung ein System, Komponenten dieses Systems und ein Verfahren durch welches die Präsenz bestimmter Objekte in einem anwendernahen Umgebungsbereich auf zuverlässige Weise detektiert d.h. die Anwesenheit dieser Objekte, insbesondere Gegenstände erfasst werden kann.

### Hintergrund der Erfindung

Beispielsweise bei Einsätzen im Bereich des Katastrophenschutzes ist es notwendig, dass die hierbei tätigen Einsatzkräfte zur Erfüllung des Einsatzzweckes mit bestimmten Einsatzmitteln ausgestattet sind. Die Überprüfung des Ausstattungsumfanges bereitet häufig Schwierigkeiten und ist insbesondere unter Zeitdruck häufig nicht zuverlässig durchführbar. Weiterhin kann es vorkommen, dass Ausstattungsgegenstände unbemerkt abhanden kommen und der Verlust dieser Ausstattungsgegenstände zunächst unbemerkt bleibt. Das unbemerkte Abhandenkommen von Objekten aus dem unmittelbaren Umgebungsbereich einer Person, beispielsweise der Verlust von Wertgegenständen durch Unachtsamkeit oder Diebstahl, stellt auch im alltäglichen Leben ein Problem dar.

Aus JP 6-215281 ist ein Schaltungssystem bekannt bei welchem auf funktechnischem Wege Wege Signale generiert werden die als solche die Generierung eines Alarmsignales ermöglichen, sobald der Abstand zwischen zwei Schaltungskomponenten ein vorgegebenes Maß übersteigt.

Aus US 4,494,950 ist ein System zur Verabreichung von Medikamenten bekannt, bei welchem über Sensoren erfasste Messgrößen signaltechnisch verarbeitet Werden. Die hierbei generierten Signale werden über den menschlichen Körper übertragen indem dieser als elektrischer Leiter genutzt wird.

Aus US 6,211,799 B1 ist eine Schaltung bekannt die es ermöglicht, auf kapazitivem Wege Signale in den Körper eines Anwenders einzukoppeln und dabei einen Signaltransfer zwischen zwei körpernah angeordneten Schaltungen zu ermöglichen.

Aus EP 0 843 425 A2 ist ein elektronisches Kommunikationssystem bekannt, das als solches eine anwenderseitig zu tragende Schaltung, sowie eine externe Schaltung umfasst. Über die anwenderseitig getragene Schaltung können auf kapazitivem Wege Signale in den Anwender eingekoppelt werden. Diese Signale können zu der externen Schaltung übertragen werden indem der Anwender eine entsprechende Eingangsschnittstelle berührt.

Aus US 2002/0030585 A1 ist ein System bekannt, das als solches Schaltungseinrichtungen umfasst die in ein Kleidungsstück eingebunden sind. Über jene Schaltungseinrichtungen werden Signale generiert die auf kapazitivem Wege in einen Anwender eingekoppelt werden. Wie oben beschrieben werden diese Signale durch den Anwender einem externen System zur Verfügung gestellt.

### Aufgabe der Erfindung

In Anbetracht der vorangegangenen Erläuterungen liegt der Erfindung die Aufgabe zugrunde, Lösungen bereitzustellen, durch welche die Präsenz bestimmter Objekte d.h. die Anwesenheit von Gegenständen im Umgebungsbereich, insbesondere körpernahen Bereich, einer Person auf zuverlässige Weise analysiert, erfasst oder überwacht werden kann.

### Erfindungsgemäße Lösung

Diese Aufgabe wird erfindungsgemäß durch ein System mit dem in Patentanspruch 1 angegebenen Merkmalen gelöst.

Der vorliegenden Erfindung liegt der Ansatz zugrunde, über eine, einem zu überwachenden Objekt zugeordnete, insbesondere mit diesem Objekt verbundene Signalsendeeinrichtung ein Signal zu generieren, das über einen Anwender, insbesondere dessen Körper und/oder Kleidung in eine Empfangseinrichtung eingekoppelt wird, wobei auf Grundlage einer signalverarbeitenden Betrachtung eines über den Anwender oder dessen Kleidung erfassten Empiangsereignisses, ein hinsichtlich der Präsenz eines Objektes indikatives Analyseausgangssignal generiert wird.

Dadurch wird es auf vorteilhafte Weise möglich, durch kontinuierlich oder in vorgegebenen Zeitintervallen sukzessive durchgeführten Analyseprozeduren die Präsenz von entsprechend ausgestatteten Objekten im Bereich eines Anwenders zu ermitteln, wobei das Nichtvorhandensein ausgewählter Objekte zeitnah Niederschlag in einem, vorzugsweise ohne Zutun des Anwenders, automatisch generierten Analyseausgangssignal findet. Auf Grundlage der erfassten Präsenz oder Nicht-Präsenz kann in vorteilhafter Weise durch anwenderspezifisch, selektiv festgelegte Bewertungskriterien die Generierung von Ausgabesignalen bestimmt werden.

Durch die Einbindung einer erfindungsgemäßen Signalsendeeinrichtung in einen Wertgegenstand, beispielsweise in eine Geldbörse, wird es möglich, das Abhandenkommen dieser Geldbörse aus einem definierten Nahbereich des Anwenders innerhalb eines kurzen Zeitraumes, von beispielsweise 300 Millisekunden zu erfassen.

### Kurzbeschreibung der Erfindung

Das seitens der Empfangseinrichtung erfasste Empfangsereignis wird durch eine vorzugsweise programmierbare Beurteilungseinrichtung im Bereich der Empfangseinrichtung überprüft. Wird festgestellt, dass das Empfangsereignis, das seitens der Signalsendeeinrichtung generierte Signal enthält, so kann durch die Beurteilungseinrichtung ein Analyseausgangssignal generiert werden, das angibt, dass das zu observierende Objekt sich noch im Analysebereich befindet. Wird durch die Beurteilungseinrichtung jedoch festgestellt, dass im Hinblick auf das durch die Empfangseinrichtung erfasste Empfangsereignis, eine Präsenz der Signalsendeeinrichtung bzw. des damit verbundenden Objekts im Analysebereich nicht festgestellt werden kann, so kann seitens der Beurteilungseinrichtung ein Analyseausgangssignal erzeugt werden, das die Abwesenheit des zu observierenden Objektes angibt. Ein derartiges Ausgangssignal kann eine Warnprozedur in Gang setzen. Durch diese Warnprozedur können Warnsignale erzeugt werden, die von einem, mit einem entsprechenden Analysesystem ausgestatteten Anwender sinnlich erfassbar sind. Derartige Warnsignale können insbesondere auf akustischem, optischem und/oder dem Tastsinn zugänglichen, d.h. auf haptivem Wege, dem Anwender mitgeteilt werden. Es ist möglich, den Empfänger in leicht verlierbare Gegenstände wie Handy und/oder PDA etc. zu integrieren. Vorzugsweise ist das so gebildete System derart konfiguriert, daß auch das Entfernen des Empfängers aus dem Observationsbereich zur Generierung eines beispielsweise akustischen Warnsignales führt.

Gemäß einer besonders bevorzugten Ausführungsform der Erfindung ist die Signalsendeeinrichtung vorzugsweise derart ausgebildet, dass diese jene insbesondere Objekt- oder sendeeinrichtungsspezifischen Signale auf Grundlage kapazitiver und/oder elektromagnetischer Wechselwirkungseffekte in einen, die Empfangseinrichtung tragenden Anwender einkoppelt, zur zumindest teilweisen Übertragung des seitens der Signalsendeeinrichtung ausgesendeten, insbesondere objekt- und/oder sendeeinrichtungsspezifischen Signales über den Körper und/oder Kleidung des Anwenders. Durch die Einbeziehung des Körpers des Anwenders oder auch der Kleidung des Anwenders in den Signalübertragungsweg zwischen der Signalsendeeinrichtung und der Empfangseinrichtung, bilden die Signalsendeeinrichtung, der Anwender bzw. dessen Kleidung und die Empfangseinrichtung ein verkettetes System, wobei die Qualität insbesondere in Form des Bestehens oder Nichtbestehens einer Signalverkettung zwischen den Systemkomponenten die Generierung des Analyseausgangssignales bestimmt.

Da sich bei induktiver und/oder kapazitiver Abkoppelung der Signalsendeeinrichtung von dem, mit der Empfangseinrichtung ausgestatteten Anwender ein markanter Intensitätsverlust des durch die Signalsendeeinrichtung veranlassten Signalanteils in dem durch die Empfangseinrichtung erfassten Empfangsereignis ergibt, kann aus der Betrachtung des Empfangsereignisses mit hoher Zuverlässigkeit auf die Präsenz oder Nichtpräsenz des Objektes im Überwachungsbereich geschlossen werden.

In vorteilhafter Weise umfasst die Empfangseinrichtung ein Empfangsorgan, zur Erfassung des in den Anwender und/oder dessen Kleidung eingekoppelten Objekt- oder sendeeinrichtungsspezifischen Signales auf Grundlage kapazitiver Wechselwirkungseffekte.

Vorzugsweise ist das Empfangsorgan derart angeordnet, dass dieses die in den Anwender oder in dessen Kleidung eingekoppelten Signale, mit einem hohen Signalerfassungswirkungsgrad erfasst. Ein besonders hoher Signalerfassungswirkungsgrad kann erreicht werden, indem das Empfangsorgan körpernah, insbesondere im Bund- oder Hemd-Taschenbereich, oder insbesondere mit Hautkontakt getragen wird. Das Empfangsorgan kann beispielsweise in ein Schmuckstück, in ein Mobiltelefon oder insbesondere in eine Armbanduhr integriert sein. Es ist in besonders vorteilhafter Weise möglich, das Empfangsorgan als flache Baueinheit auzubilden die beispielsweise unauffällig an einer Rückseite einer Armbanduhr anbringbar ist, oder in ein Armband integrierbar ist.

Es ist möglich, die Sendeeinrichtung derart auszubilden, dass das durch diese ausgesendete Signal ein Datentelegramm enthält. Über dieses Datentelegramm kann eine Identifizierung der Signalsendeeinrichtung erfolgen. Es ist auch möglich, über dieses Datentelegramm Daten zu übertragen die im Bereich der Signalsendeeinrichtung im Zusammenspiel mit dem zu observierenden Objekt generiert worden sind. Beispielsweise ist es möglich, eine, einem Bildaufnahmegerät zugeordnete Signalsendeinrichtung derart zu konfigurieren, dass diese mit dem Datentelegramm auch Daten überträgt, die Auskunft über den Verfügbarkeitszustand der Bildaufnahmeeinrichtung - oder anderweitiger im Bereich des zugeordneten Objektes aufgenommener Informationen/Messwerte, geben. Eine beispielsweise einer Luftfiltereinrichtung zugeordnete erfindungsgemäße Signalsendeinrichtung kann im Rahmen des Datentelegramms Daten übertragen, die Auskunft über den Filterzustand des Luftfilters geben. Eine einem Munitionsmagazin zugeordnete Signalsendeeinrichtung kann über das Datentelegramm zusätzlich zu Informationen über die Präsenz eines Magazins auch Auskunft über den Füllzustand dieses Magazins geben.

Das Datentelegramm wird vorzugsweise pulsweise ausgesendet und trägt vorzugsweise einem vorbestimmten Bitmuster-Standard Rechnung. Neben dem Inhalt des Datentelegrammes ist es auch möglich, anhand des zeitlichen Abstandes zwischen sukzessive ausgesendeten Datentelegrammen oder charakteristischen Pulssequenzen, die für die Aussendung des Signales massgebliche Sendeeinrichtung zu identifizieren. Die Identifikation der Signalsendeeinrichtung erweist sich insbesondere dann als vorteilhaft, wenn das erfindungsgemäße System zur Analyse mehrerer Objekte entsprechend mehrere Signalsendeeinrichtungen umfasst. Die Identifikation der Signalsendeeinrichtungen kann anhand eines in dem jeweils ausgesendeten Signal enthaltenen Identifizierungscodes und/oder anderweitigen, weitgehend eindeutigen Merkmalen, der durch die jeweilige Sendeeinrichtung ausgesendeten Signale erfolgen.

Insbesondere zur Realisierung eines Systems, zur Überwachung mehrerer Objekte, sind die den Objekten zugeordneten Signalesendeeinrichtungen vorzugsweise derart konfiguriert, dass die ausgesendeten Signale, insbesondere Objekt- oder sendeeinrichtungsspezifischen Signale, zumindest phasenweise weitgehend überlagerungsfrei vorliegen. Das weitgehend überlagerungsfreie Eintreffen der durch die Signalsendeeinrichtungen ausgesendeten Signale kann insbesondere dadurch erreicht werden, dass die Signale gepulst abgegeben werden, wobei die Pulse vorzugsweise relativ kurze Phasenlängen aufweisen und zwischen den Pulsen beispielsweise wenigstens um den Faktor 10 größere Zeitabstände liegen. Es ist auch möglich, die einzelnen Signale derart pulsweise zu generieren, dass die Pulslänge und/oder der Abstand zwischen den Signalsequenzen zum Beispiel nach dem Zufallsprinzip variiert. Hierdurch wird es möglich, innerhalb eines nicht unzulässig langen Zeitfenster mit hinreichend hoher Wahrscheinlichkeit, ein überlagerungsfreies Eintreffen der durch die einzelnen Signalsendeeinrichtungen ausgesendeten Signale, an der Empfangseinrichtung, zu gewährleisten.

Es ist auch möglich, die Empfangseinrichtung mit einer Triggersignalsendeeinrichtung auszustatten, zur Aussendung eines Triggersignales. Über die Aussendung eines vorzugsweise codierten Triggersignales wird es möglich, die einzelnen Signalsendeeinrichtungen gezielt zu adressieren und in einem vorgegebenen Zeitmuster oder auch im Hinblick auf gewünschte Informationsinhalte, zur Signalabgabe aufzufordern. Um einen derartigen ggf. auch verschlüsselten Signaldialog zwischen der Empfangseinrichtung und der jeweiligen Sendeeinrichtung zu ermöglichen, ist auch eine entsprechende Signalsendeeinrichtung mit einer Triggersignalerfassungseinrichtung versehen.

Die Signalsendeeinrichtungen können mit einer eigenen Energiequelle zum Beispiel mit einer Knopfzelle versehen sein, zur Bereitstellung der zur Signalgenerierung erforderlichen Energie. Alternativ hierzu - oder auch in Kombination mit dieser Massnahme - ist es möglich, die zur Generierung des seitens der Signalsendeeinrichtung erzeugten Signales erforderliche Energie auf elektromagnetischem und/oder kapazitivem (feldelektrischem) Wege zu der Signalsendeeinrichtung, insbesondere über das Triggersignal zu übertragen. Eine derart ausgestaltete Signalsendeeinrichtung umfasst damit eine durch eine Triggersignal-Erfassungseinrichtung gebildete Absorptionseinrichtung, zur Absorption von in den Anwender eingekoppelten Energiefraktionen auf Grundlage kapazitiver Wechselwirkungseffekte, wobei in der Signalsendeeinrichtung wenigstens ein Teil der absorbierten Energiefraktionen zur Generierung des Objekt- und/oder sendeeinrichtungsspezifischen Signales herangezogen wird.

Die vorliegende Erfindung betrifft neben dem vorangehend beschriebenen System auch die einzelnen Komponenten dieses Systems als solche, insbesondere in Form verkehrsfähiger oder zweckspezifisch vorbereiteter Einheiten der Signalsendeeinrichtung und/oder der Empfangseinrichtung.

Die Empfangseinrichtung ist in ein Mobiltelefon, unter Nutzung von Funktionsgruppen dieser Funktionseinheit, integriert. Bei der Integration der erfindungsgemäßen Empfangseinrichtung in ein Mobiltelefon wird es möglich, dessen optische, akustische und gegebenenfalls an den Tastsinn gerichtete Ausgabeeinrichtungen zu nutzen.

Die Signalsendeeinrichtung ist vorzugsweise derart ausgebildet, dass diese in vorteilhafter Weise mit einem hinsichtlich seiner Präsenz zu observierenden Objekt koppelbar ist. Die Signalsendeeinrichtung kann hierzu beispielsweise als Folien-Bauelement ausgebildet sein und in der Art eines Klebeetikettes mit dem zu observierendem Objekt verbunden werden. Eine insbesondere zur Erfassung der Präsenz einer Geldbörse im Umgebungsbereich eines Anwenders vorteilhafte Ausführungsform der Signalsendeeinrichtung ist dadurch gegeben, dass diese als im wesentlichen scheckkartenförmiges Element ausgebildet ist, das beispielsweise in ein Scheckkartenaufnahmefach der Geldbörse eingesteckt werden kann.

Durch das vorangehend beschriebene System kommt erfindungsgemäß ein Verfahren zur Durchführung einer Präsenzanalyse von Objekten zur Anwendung, bei welchem im Rahmen eines Signal-Sendeschrittes durch eine mit dem zu observierenden Objekt verbundene SignalSendeeinrichtung ein Objekt- oder sendeeinrichtungsspezifisches Signal ausgesendet wird und im Rahmen eines Empfangssignal-Analyseschrittes aus einem seitens einer Empfangseinrichtung empfangenen Empfangssignal beurteilt wird, ob sich das mit der Sendeeinrichtung versehene Objekt in einem Observationsbereich befindet. Der Observationsbereich kann in vorteilhafter Weise als jener Bereich definiert werden, in dem das seitens der Signalsendeeinrichtung generierte Signal, durch die Empfangseinrichtung noch mit einer vorgegebenen Mindestsignalintensität empfangen werden kann. Insbesondere bei einer Übertragung des seitens der Signalsendeeinrichtung generierten Signales auf elektromagnetischem und/oder kapazitivem Wege tritt ein deutlich erkennbarer Intensitätsabfall ein, wenn das zu observierende Objekt aus dem körpernahen Bereich des Anwenders entfernt wird.

Die Signalsendeeinrichtung wird hinsichtlich der Aussendung des Objekt- und/oder sendeeinrichtungsspezifischen Signales vorzugsweise getriggert betrieben. Es ist möglich, die Signalsendeeinrichtung gezielt zu adressieren und durch die Adressierung eine Signalrückmeldung zu veranlassen. Ein, eine fehlende Präsenz des zu observierenden Objektes angebendes Analyseausgangssignal kann dann erzeugt werden, wenn die geforderte Rückmeldung der Signalsendeeinrichtung nicht eintritt. Diese Signalrückmeldung kann unterbleiben, weil beispielsweise bereits das Triggersignal oder das die Signalsendeeinrichtung adressierende Signal die Signalsendeeinrichtung nicht mehr erreicht hat. Die Rückmeldung kann auch unterbleiben, wenn das Trigger- oder Abfragesignal die Signalsendeeinrichtung zwar noch erreicht hat, das durch dieses ausgesendete Rückmeldungssignal jedoch auf Grund zu einer zu großen Entfernung zum Anwender, nicht, oder mit zu geringer Signalintensität, bei der Empfangseinrichtung eintrifft.

Insbesondere bei der Verwendung mehrerer Signalsendeeinrichtungen werden die durch diese generierten, insbesondere Objekt- und/oder sendeeinrichtungsspezifischen Signale, vorzugsweise auf unterschiedlichen Frequenzbändern ausgesendet. Hierdurch wird es möglich, auch zeitgleich von unterschiedlichen Signalsendeeinrichtungen ausgesendeten Signale individuell kollisionsfrei zu erkennen. Es ist möglich, die Signalsendeeinrichtung jeweils derart zu konfigurieren, dass durch diese generierte, insbesondere Objekt- oder sendeeinrichtungsspezifische Signale, pulsweise auf zwei unterschiedlichen Frequenzbändern ausgesendet werden. Der zeitliche Abstand, der zwischen den auf zwei unterschiedlichen Frequenzbändern auftretenden Pulssequenzen, die Pulssequenzen als solche und/oder insbesondere der Inhalt der Pulssequenzen können zur Identifikation der jeweiligen Signalsendeeinrichtung sowie zur Übertragung weiterer Informationen herangezogen werden. Es ist möglich, die Signalsendeeinrichtungen weiterhin derart zu konfigurieren, dass die durch diese ausgesendeten Signale mit hoher statistischer Wahrscheinlichkeit hinreichend kollisionfrei an der Empfangseinrichtung anliegen.

Der Observations- oder Analysebereich ist der Bereich in welchem eine Signalübertragung zwischen der Signalsendeeinrichtung und der Empfangseinrichtung mit einer beispielsweise durch einen Intensitätsschwellwert als hinreichend klassifizierten Signalübertragungscharakteristik erfolgt. Die Beurteilungseinrichtung kann im Hinblick auf eine gewünschte Observationscharakteristik konfiguriert sein. So ist es möglich, beispielsweise den Überwachungsbereich vorzugeben. Es ist auch möglich, die Signalausgabe durch eine Teachchprozedur zu konfigurieren. Im Rahmen der Teachprozedur kann zum Beispiel festgelegt werden, dass seitens der Beurteilungseinrichtung eine Vollständigkeitsüberprüfung durchgeführt wird.

Im Rahmen einer Vollständigkeitsüberprüfung kann die Beurteilungseinrichtng beispielsweise die Präsenz der einzelnen Objekte einer anwenderseitig benötigten Ausstattung sequentiell überbrüfen und für die Anwesenheit oder die Abwesenheit der abgefragten Objekte charakteristische Ausgangssignale erzeugen. Es ist möglich, eine Schnittstelleneinrichtung beispielsweise in Form einer Eingabetaste vorzusehen, über welche der Zustand, dass bestimmte Objekte als nicht anwesend klassifiziert werden, als ordnungsgemäß eingestuft wird.

Das erfindungsgemäße System ist so konfiguriert, dass in den Observationsbereich gelangende und mit einer erfindungsgemäßen Signalsendeeinrichtung ausgestattete Objekte sich im Rahmen einer Anmeldeprozedur bei der Beurteilungseinrichtung anmelden (ggf. in Verbindung mit der Generierung eines Meldesignales) und dass die Präsenzanalyse hierbei auf die neu hinzugekommenen Objekte ausgedehnt wird. Sobald derartige Objekte aus dem Observationsbereich gelangen, wird beispielsweise ein Warnsignal erzeugt. Im Zusammenhang mit diesem Warnsignal -oder Alternativ hierzu wird ein Observationsdatensatz generiert, der den Abgangszeitpunkt und die momentanen GPS-Daten aufzeichnet.

Es ist möglich, das System derart zu konfigurieren, dass der Eintritt bestimmter Objekte und die Erkennung derselben zu einer Vollständigkeitsanalyse in einem vorgegebenen Umfang führt. So ist es möglich, das System derart zu konfigurieren, dass zum Beispiel die Aufnahme einer Brieftasche (die mit der erfindungsgemäßen Signalsendeeinrichtung ausgestattet ist) dazu führt, dass das Vorhandensein eines Mobiltelefones, einer Armbanduhr und bestimmter weiterer, jeweils mit einer erfindungsgemäßen Signalsendeeinrichtung versehener Ausstattungsgegenstände gefordert wird.

Es ist möglich, durch bereichsspezifisch angeordneten Signalsendeeinrichtungen einen Datentransfer zu und/oder von der anwenderseitig angeordneten Empfangseinrichtung durchzuführen. Derartige bereichsspezifische Empfangseinrichtungen können z.B. in einem Durchgangsbereich vorgesehen sein. Sie können z.B. mit einer (z.B. Haus-) Türklinke oder einem Fahrzeugtürgriff gekoppelt sein. Durch Kontakt mit den genannten Elementen oder auch durch Näherung derartiger Systemgrenzen wird es möglich, den momentanen Ausstattungszustand des Anwenders als ordnungsgemäß einzustufen, ggf. diesen Ausstattungszustand extern aufzuzeichnen, und erst bei Änderung dieses Ausstattungszustandes ein Warn- oder Verlustsignal zu generieren. Hierdurch wird es möglich, dass beispielsweise nur für das Abhandenkommen (d.h. für die Entfernung aus dem Observationsbereich) von Objekten z.B. nach Verlassen eines Kraftfahrzeuges ein Warnsignal zu generieren. Bei der Durchquerung einer (z.B. Haustüre) kann eine objektspezifische Datenausgabe - auch in Form akustischer oder optischer Signale - erfolgen aus der beispielsweise hervorgeht, welche Objekte sich am Anwender befinden, und welche Objekte beispielsweise noch im Kraftfahrzeug zu vermuten sind. Das erfindungsgemäße System kann auch zur Zeit- und Anwesenheitserfassung verwendet werden.

Die Zwischenablage der jeweiligen Beurteilungsergebnisse kann in Speichereinrichtungen erfolgen die vorzugsweise im Bereich der Beurteilungseinrichtung angeordnet sind. Alternativ hierzu - oder auch in Kombination damit ist es auch möglich, Speichereinrichtungen im Bereich der jeweiligen Signalsendeinrichtung vorzusehen. Auf einer im Bereich der Signalsendeeinrichtung vorgesehenen Speichereinrichtung kann ein Konfigurationsdatensatz auch in Form eines Konfigurationsschlüssels vorgesehen sein, zur Konfiguration des Systems bei Eintritt in den Observationsbereich und ggf. benutzerseitig vorgenommener Bestätigung.

Bestimmbare Codes können im Bereich der Empfangseinrichtung insbesondere der Beurteilungseinrichtung, die mit der Empfangseinrichtung gekoppelt ist, generiert werden, zur Bereitstellung eines auf der Präsenz oder Nicht-Präsenz des Objektes basierenden indikativen Analyseäusgangssignales und dabei durch eine signalverarbeitenden Betrachtung des Empfangsereignisses besondere Berücksichtigung finden. So kann die Beurteilungseinrichtung ein besonders bemerkbares - objektspezifisches - "Erinnerungssignal" veranlassen, wenn beispielsweise ein besonderer Wertgegenstand, Schmuckstück, zunächst aus dem Observationsbereich ausgebracht wird, insbesondere auch ein wertvolles Kleidungsstück an einer außerhalb des observationsbereich liegenden Garderobe aufgegeben, oder ein Schirm in einem entsprechend abgelegenen Ständer abgestellt wurde. Die Zulässigkeit des Herausbringens bestimmter, mit einer Signalsendeeinrichtung ausgestatteter Objekte aus dem Observationsbereich kann durch aktive Eingabe oder auch durch die Art der Abgabe der Gegenstände erfolgen. Werden beispielsweise Schirm und Mantel gleichzeitig -oder im wesentlichen gleichzeitig abgegeben, so kann die das Entfernen dieser Objekte als zulässig eingestuft werden. Sobald eines dieser Objekte wieder in den Observationsbereich gelangt, kann für das noch fehlende Objekt ein Erinnerungssignal veranlasst werden.

Die logische Auswertung der seitens der Empfangseinrichtung empfangenen und seitens der Beurteilungseinrichtung ausgewerteten Signale kann unter unterschiedlichen, vorzugsweise anwenderindividuell bestimmbaren Strategien erfolgen. So ist es möglich, zur Ausgabe von visuellen Signalen (ggf. unter Nutzung des Displays eines Mobiletefones) das erfindungsgemäße System derart zu konfigurieren, daß dieses das Vorhandensein bestimmter Objekte überprüft. ("hab ich den eigentlich .....dabei?"). Die Beurteilungseinrichtung kann auch derart konfiguriert sein, daß das System die Vollständigkeit, (hab ich irgendwas vergessen?),oder das Entfernen (bei Verlieren oder Diebstahl), das Erinnern (an zeitweilig entfernte Gegenstände, oder nichtverriegelte Türen)z.B. von Codegebern UND Empfänger(n) feststellt bzw. vornimmt.

Die, die Empfangseinrichtung umfassende Systemkomponente kann in dem System ebenfalls einen besonderen Schutz erhalten und kann nebenbei einen relativ leicht verlier- oder vergessbaren Gegenstand sichern.

Es ist möglich, über die dem jeweiligen Objekt, z.B einem Schlüsselbund zugeordnete Signalsendeeinrichtung ein Datentelegramm oder eine Code-Sequenz (ggf. als Anhang, oder Integrationssequenz des Identifizierungssignales) einen sog. Handlingscode an die Empfangseinrichtung weiterzuleiten. Damit erhält eine an die Empfangseinrichtung angeschlossene Schaltung Daten, die zum Beispiel indikativ sind, ob ein Schlüssel zum Auf-/Absperren einer Türe verwendet wurde ( insbesondere bevor er in eine Tasche gesteckt wurde), oder ob ein bestimmtes Ausstattungsobjekt sich in einem bestimmten Zustand (Füllstand, Ladezustand, Temperatur, ...) befindet.

### Kurzbeschreibung der Figuren

Weitere Einzelheiten der vorliegenden Erfindung ergeben sich aus der nachfolgenden Beschreibung in Verbindung mit den beigefügten Zeichnungen. Es zeigt:
- **Figur 1**: eine Schemadarstellung zur Erläuterung der operativen Verknüpfung einzelner Funktionsgruppen einer Signalsendeeinrichtung;
- **Figur 2**: eine weitere Schemadarstellung zur Erläuterung der internen Architektur einer, einer Signalsendeeinrichtung zugeordneten Signalgenerierungseinrichtung;
- **Figur 3**: eine Schemadarstellung zur Erläuterung des Aufbaus einer in einen scheckkartenförmigen Grundkörper integrierten Signalsendeeinrichtung;
- **Figur 4a**: eine Schemadarstellung zur Erläuterung des Aufbaus einer bevorzugten Ausführungsform einer Empfangseinrichtung sowie der daran angekoppelten Beurteilungseinrichtung;
- **Figur 4b**: eine Schemadarstellung zur Erläuterung einer bevorzugten Architektur der Beurteilungseinrichtung.

### Beschreibung bevorzugter Ausführungsformen

Im folgenden wird die vorliegende Erfindung anhand eines Systems zur Verhinderung des unbemerkten Verlusts von Gegenständen, die üblicherweise durch einen Systemanwender in Körpernähe mitgeführt werden, beschrieben.

Die zu observierenden Gegenstände sind hierzu mit einer Signalsendeeinrichtung versehen, die vorzugsweise im nieder frequenten Bereich kapazitiv (statisch) durch Ladungswechsel entsprechende Signale in den menschlichen Körper oder in dessen Kleidung einkoppelt. Eine in Körpernähe des Anwenders vorgesehene Empfangseinrichtung erfasst das in den Körper eingekoppelte Signal und führt dieses Signal einer geeigneten Beurteilungseinrichtung zu. Diese Beurteilungseinrichtung erwartet vorzugsweise in definierten zeitlichen Abständen ein bestimmtes Signal. Fällt dieses Signal aus, wird akustisch, optisch und/oder beispielsweise durch Vibration eine entsprechende Warnmeldung dem Anwender mitgeteilt. Vorzugsweise wird die dem jeweils zu observierenden Objekt zugeordnete Signalsendeeinrichtung dauerhaft an dem zu observierenden Objekt beispielsweise einem Wertgegenstand angebracht oder in diesen integriert. Durch Verbindung einer entsprechenden Signalsendeeinrichtung mit einer Geldbörse kann beispielsweise einem Verlust derselben vorgebeugt werden. Die zur Erfassung der durch die Signalsendeeinrichtung generierten Signale vorgesehene Empfangseinrichtung, sowie die daran angeschlossenen, zur Generierung des Verlustsignales erforderlichen Komponenten können ein eigenständiges Empfangsgerät bilden oder beispielsweise in ein Mobiltelefon oder eine Armbanduhr integriert sein. Die Signalsendeeinrichtung kann in der Art einer Scheckkarte ausgeführt sein, und kann dabei ohne Bedarf nach einer fachmännischen Montagetechnik in entsprechende Fächer einer Brieftasche oder einer Geldbörse eingebracht werden.

In Figur 1 ist schematisch eine Signalsendeeinrichtung dargestellt, die eine kapazitive Fläche 1, einen Mischer 2, einen Identitätscodegenerator 3, einen Clockpulsgenerator 4, und einen, mit einem Frequenzgenerator 5 gekoppelten Supressor 6 umfasst.

Die derart aufgebaute Signalsendeeinrichtung kann beispielsweise sukzessive in periodischen Abständen (z.B. 3x pro Sekunde) ein Codesignal generieren, das an die kapazitive Fläche 1 geleitet wird. Im einfachsten Fall wird dieses Codesignal durch den Frequenzgenerator 5 allein erzeugt. Zusätzlich kann ein digitales Datensignal (das z.B. eine Identifizierungsnummer enthält) aufmoduliert sein. Alternativ hierzu, oder in Kombination damit ist es möglich, über den hier dargestellten Identitätscodegenerator 3 diskretisierbare Signale in Form einer "Melodie" auf verschiedenen Frequenzen bereitzustellen. Eine Kollision, der durch mehrere derartige Signalsendeeinrichtungen generierten Signale, kann hinreichend dadurch vermieden werden, dass diese Signalsendeeinrichtung entweder mit unterschiedlichen Frequenzen arbeiten und/oder Sende/Pausenverhältnis so abgestimmt sind, dass Kollisionen weitgehend vermieden sind oder zumindest hinreichend selten auftreten. Durch unregelmäßige Pausen kann weiterhin die Kollisionswahrscheinlichkeit, der durch mehrere Signalsendeeinrichtungen ausgesendeten Signale vermindert werden. Die entsprechend generierten Signale werden vorzugsweise über die hier dargestellte kapazitive Fläche in den Systemanwender, insbesondere in den Körper und/oder die Kleidung desselben eingekoppelt, solange sich die kapazitive Fläche 1 hinreichend nahe am Systemanwender befindet.

In Figur 2 ist die Architektur einer im Bereich der jeweiligen Signalsendeeinrichtung vorgesehenen elektronischen Schaltungsanordnung dargestellt, durch die die induktiv oder kapazitiv in den Anwender eingekoppelten Signale generiert werden können. Die hier dargestellte, im Bereich der Signalsendeeinrichtung vorgesehene Anordnung umfasst den auch bei dem System nach Figur 1 vorgesehenen Mischer 2, einen Konfigurator 7, einen Signalgenerator 8, einen Burst-bzw. Sleeptimer 9, einen Taktgeber 10 und einen ID-Speicher 11 mit serieller Ausgabe. Die durch den Mischer 2, aus den seitens des Konfigurators 7 und des Signalgenerators 8 gebildeten Summensignale können direkt auf die Haut des Systemanwenders über eine kapazitive Fläche, optisch über Licht oder Laser sowie induktiv über eine Leitungseinrichtung weitergeleitet werden. Die zur Signalgenerierung vorgesehene Baugruppe der Signalsendeeinrichtung umfasst im Falle einer in ihrem Aufbau besonders einfachen Variante, einen Signalgeber in Form eines Oszillators dessen Frequenz permanent oder pulsweise mit dazwischen liegenden Pausenintervallen auf einen Ausgang gegeben wird.

Bei mehreren Signalsendeeinrichtungen wird eine Unterscheidbarkeit der jeweils generierten Signale erreicht, indem sich die Signale entweder durch unterschiedliche Dauer-Frequenzen und/oder durch die Dauer einzelner Frequenzbänder und/oder die Dauer der dazwischen liegenden Pausen unterscheiden.

In einer erweiterten Form kann auf die ausgegebene Frequenz bzw. auf die ausgegebenen Frequenzen digitale Information aufgeprägt werden (AM-FM-usw. Modulation). Es ist möglich, beispielsweise eine identifizierende Kennung sukzessive wiederholt auszusenden, wobei die hierbei ausgetauschten Datentelegramme auch verschlüsselt werden können, so dass sich die Form dieser Datentelegramme laufend ändert. Der in Figur 2 dargestellte Aufbau ermöglicht hinsichtlich Signalerzeugung und Modulation mehrere Varianten.

Eine zentrale Komponente bildet bei dieser Ausführungsform der Konfigurator 7 durch welchen in vorteilhafter Weise das Funktionsverhalten der hier dargestellten Schaltung festlegbar ist und welcher die einzelnen Funktionsgruppen in den jeweils gewünschten Betriebszustand setzt. Der Konfigurator 7 kann beispielsweise die Sendefrequenz bzw. die Sendefrequenzen des Signalgenerators 8 festlegen, wobei diese Signalsendefrequenzen auch während einer Aussendung wechseln könnten(Hopping). Um beispielsweise eine zyklische Ausgabe einer Kennung zu erhalten, kann diese in dem ID-Speicher 11 (z.B. Schieberegister als Ringzähler geschaltet) untergebracht und über einen Taktgeber 10 (Singleshot (z.B. Monoflop) bitweise vom Konfigurator 7 an den Mischer 2 (Modulator)) übergeben werden je nach Konfiguration als Amplituden oder Frequenzmodulation. Im letzteren Falle kann, beispielsweise in Abhängigkeit von einem Bitwert (1 oder 0) die Frequenz des Signalgenerators 8 verändert werden. Zusätzlich zur ID-Kennung lassen sich auch externe Daten bitweise in den Baustein einfügen und versenden. So kann beispielsweise ein Empfänger der auf die Kennung reagiert, diese an ein weiteres z.B. externes System weiterleiten. Vor dem Aussenden einer Sequenz kann durch den Konfigurator 7 ein definiertes Startzeichen ausgegeben werden mit dem ein Empfänger in eine zur zuverlässigen Signalerfassung geeignete Startposition gehen kann, um die empfangenen Signale richtig zuordnen zu können.

Nachdem eine vollständige Signal-, insbesondere Datensequenz über den Mischer 2 ausgegeben wurde, kann der Konfigurator 7 durch den Sleeptimer 9 veranlasst werden, die gesammte Baueinheit oder zumindest einzelne Komponenten desselben für eine bestimmte Zeitdauer stromlos zu schalten. Diese Pause ist vorzugsweise wesentlich länger als die Zeit der Signalaussendung. Dies spart zum einen Strom (wichtig bei Batteriebetrieb) und gibt zum anderen etwaigen weiteren Objekten zugeordneten Signalsendeeinrichtungen die Gelegenheit ihre Signale hinreichend kollisionsfrei auszusenden. Die Pausen können zufällig (Random) gestreckt werden, so dass selbst bei einer Kollision ausgesendeter Daten, diese im nächsten Zyklus mit hoher Wahrscheinlichkeit nicht mehr kollidieren. Ein typisches Impuls/Pausenverhältnis beträgt beispielsweise 1 zu 100. Es ist möglich, für jede Übertragungssequenz durch den Konfigurator eine Prüfsumme zu generieren die eine Überprüfung des empfangenen Signales im Hinblick auf etwaigen darin enthaltene Fehler ermöglicht.

Aus der nachfolgend angegebenen Tabelle sind die Komponenten des beschriebenen Signalgeber in Verbindung mit Aufgaben und Eigenschaften nochmals dargestellt.

| Komponente | Aufgaben | Eigenschaften |
|---|---|---|
| Signalgeber VCO | variable Trägerfrequenz | Programmierbarer Funktionsgenerator |
| ID-Speicher mit serieller Ausgabe | eindeutige Identifizierung | Schieberegister als Ringzähler |
| Mischer | moduliert den Ladungstreiber | analoge Und-Schaltung |
| Konfigurator | dynamische Steuerung | programmierbar |
| Burst/Sleep-Timer | dynamische Bursts, Powerdown | monostabil, variabler Burst |
| Taktgeber | shiftet ID (oneshot one-by-one) | Star/Stop+Impulse/Pause 1/50 |
| Substrat | Minus zur Stromversorgung | bildet kapazitiven Gegenpol |
| | | |

### Physikalische Ausführungsformen von Code-Signalgebern

Zur Erreichung eines Empfängers (Beschreibung folgt) über einen Anwender speist vorzugsweise die Signalsendeeinrichtung ein Signal über einen Pol direkt in eine Kontaktstelle oder indirekt über eine kapazitive Fläche aus einigen Zentimetern Entfernung in den Anwender ein. Als Gegenpol werden parasitäre Kapazitäten genutzt die sich Sender und Empfänger bilden (z.B. über Erde, Körper usw.).

Ebenso lässt sich das Signal nebst Kennung auch optisch (Laser, LED, IR, ETC) aukustisch (Schall, Ultraschall, ITC) oder induktiv (streufeld, Koppler ETC) aussenden. Die beschriebenen Signalübertragungsansätze können auch in Kombination Anwendung finden.

Die Signalsendeeinrichtung umfasst vorzugsweise eine Spannungsversorgung die beispielsweise durch eine Batterie ausgeführt sein kann. der in die Signalsendeeinrichtung vorzugsweise integrierte Sleeptimer 9 ermöglicht eine lange Betriebsdauer da zwischen den einzelnen Signalsequenzen die Spannungsversorgung durch den Sleeptimer abgeschaltet werden kann.

Gemäß einer besonders bevorzugten Ausführungsform der Erfindung kann die Spannungsversorgung oder zumindest eine Unterstützung derselben unter Verwendung einer Solarzelle erfolgen.

Die erfindungsgemäße Signalsendeeinrichtung kann in Anstecknadeln (Buttons) Schlüsselanhänger, Aufkleber (Sticker) oder auch Scheckkarten integriert sein. Insbesondere hinsichtlich der im folgenden noch beschriebenen Empfangseinrichtung wird es möglich, FunktionsKomponenten dieses Systems unter Nutzung von Schaltkreisen elektronischer Geräte realisieren. So ist es beispielsweise die erfindungsgemäße Empfangseinrichtung unter wiegendem Rückgriff auf die seitens eines Mobil-Telefons vorgesehenen Funktionsgruppen zu realisieren.

Die durch den ID-Speicher 11 vorzugsweise generierte ID-Nummer ist vorzugsweise eindeutig. Hierdurch wird es möglich, das der entsprechenden Signalsendeeinrichtung zugeordnete Objekt eindeutig zu identifizieren. Die erfindungsgemäße Signalsendeeinrichtung kann als Code-Signalgeber in ein druckknopfartiges Element integriert werden, das an Bekleidungsstücken, Wertgegenständen und Ausrüstungszubehör in vorteilhafter Weise anbringbar ist. Hierdurch wird es möglich, durch das erfindungsgemäße System zur Präsenzanalyse festzustellen, ob der Systemanwender vorschriftsmäßig bekleidet ist -z.B. Schutzkleidung trägt und gegebenenfalls weiteres vorschriftsmäßiges Zubehör sich im Bereich des Anwenders befindet.

In Figur 3 ist eine Ausführungsform der erfindungsgemäßen Signalsendeeinrichtung als scheckkartenartiges Element dargestellt. Diese Signalsendeeinrichtung umfasst eine durch eine Kupferfolie gebildete kapazitive Fläche 1 die großflächig in dem scheckkartenartigen Element angeordnet ist. Diese kapazitive Fläche steht mit einem Signalgeber 12 in Verbindung der in seinem Aufbau beispielsweise den vorangehend in Verbindung mit den Figuren 1 und 2 beschriebenen Schaltungen entsprechen kann. Die Spannungsversorgung des Signalgebers 12 sowie der darin angeschlossenen weiteren Funktionskomponenten erfolgt bei diesem Ausführungsbeispiel über eine Flachbatterie 13, die hier als Lithiumbatterie ausgeführt ist. die hier dargestellte Signalsendeeinrichtung ist als flache Kundenkarte ausgebildet, wobei die Aussendung des Signales über die als Kupferfolienfläche ausgebildete kapazitive Fläche 1 erfolgt. Der Verlust einer, wichtige Papiere enthaltenden Brieftasche, der Verlust einer Geldbörse mit Geld und Kreditkarten kann kurzzeitig erfasst werden, wenn die Brieftasche bzw. die Geldbörse mit einer derartigen Signalsendeeinrichtung ausgestattet ist.

In Figur 4a ist der Aufbau einer bevorzugten Ausführungsform einer Empfangseinrichtung mit daran angeschlossener Beurteilungseinrichtung dargestellt.

Die Empfangseinrichtung umfasst eine kapazitive Fläche 14, die über einen Operationsverstärker 15 mit einem Decoder 16 gekoppelt ist. Der Operationsverstärker 15 nimmt das über die kapazitive Fläche 14 erfasste Eingangssignal das im Regelfall eine geringe Intensität aufweist auf und verstärkt es derart, dass dieses von dem Decoder 16 verarbeitet werden kann. Dieser Decoder 16 erzeugt beispielsweise einen, der Frequenz des erfassten Signales entsprechenden Zahlenwert (bei der einfachsten Ausführungsform) oder dekodiert ein der Frequenz aufmoduliertes Datentelegramm, insbesondere einen auf die Frequenz aufmodulierten Identifizierungscode. Ein Vergleicher 17 stellt fest, ob der ermittelte Wert bereits vorhanden ist. Falls dieser Wert nicht vorhanden ist, wird dieser in einem freien Speicherplatz gespeichert. Ein inkrementierbarer Zähler 19 wählt den jeweils nächsten freien Speicherplatz aus und bleibt nach dem ein erstmalig erkannter Wert dort eingetragen wurde, zunächst auf diesem stehen.

Nach dem Inkrementieren des Zählers wird bei diesem Ausführungsbeispiel ein nachtriggerbares Monoflop 20 gestartet. Der zuvor erwähnte Vergleich erstellt beim nächsten Empfang eines Signales fest, ob dessen Wert bereits gespeichert war und inkrementiert gegebenenfalls den Zähler 19 der somit auf den nächsten Platz zeigt und dabei das Monoflop nachtriggert. Bei einem leeren Speicherplatz inkrementiert der Zähler automatisch so lange, bis er wieder auf einen durch eine Wert belegten Speicherplatz zeigt. Durch diese Anordnung können mehrere zu erwartende Werte von unterschiedlichen Signalsendeeinrichtungen durch nur ein Monoflop 20 überwacht werden.

### Meldeeinrichtung

Trifft nun ein erwartetes Signal nicht ein, fällt die Nachtriggerung für das Monoflop weg und es fällt nach der eingestellten Zeit in die Ausgangslage zurück. Dabei löst es zwei Funktionen aus. Als erstes wird der betreffende Speicherplatz in der Speicherbank 18 gelöscht. Außerdem wird ein Signalgeber 21 aktiviert, der akustische, optische und/oder beispielsweise auch haptisch wahrnehmbare z.B. in Form von Vibrationen erzeugen kann. Die so generierten Meldesignale können derart generiert werden, dass daraus erkennbar ist, welche Signalsendeeinrichtung bzw. welches damit verbundene gerade aus dem Umgebungsbereich des Systemanwenders entfernt wurde.

Die digitalen Funktionen der vorangehend beschriebenen Empfangseinrichtung sowie der damit im Datenverbund stehenden Beurteilungseinrichtung können vorzugsweise über eine Microcontroller oder einem anderweitigen Logigbaustein bestimmt werden.

### Aplikationsbeispiele

Die als Signalgebereinheiten ausgebildeten Signalsendeeinrichtungen können beispielsweise als Plastikkarten für Geldbörsen oder Brieftaschen, als Anhänger für Auto- und(oder Wohnungsschlüssel, sowie als Sticker zum Aufkleber auf Wertgegenstände wie Fotoapparate, Camcorder und Mobiltelefone ausgebildet sein. Die zum Empfang und Auswertung der Signale vorgesehene Empfangseinheit kann als kleines Gerät an einer Gürtelschnalle des Anwenders untergebracht sein. Es ist möglich, die Verwendung des erfindungsgemäßen Systems durch ein von außen gut erkennbares Ausstattungselement sichtbar zu machen, wobei in dieses Ausstattungselement beispielsweise die erfindungsgemäße Empfangseinrichtung integriert sein kann. Derartige beispielsweise als Ansteck-Button ausgeführte Signalsende- oder auch Signalempfangseinrichtungen können beispielsweise im Rahmen von Reiseveranstaltungen an Touristen ausgegeben werden. Taschendiebe haben bei derartig ausgerüsteten Touristen ein erkennbar erhöhtes Tatrisiko, weil ein Entwenden eines durch das erfindungsgemäße System gesicherten Gegenstandes sofort bemerkbar gemacht wird.

Die erfindungsgemäße Empfangseinrichtung ist in einem Mobiltelefon untergebracht. über das Mobiltelefon kann funktionell bereits auf die darin vorgesehenen Anrufsignalisierungsvorrichtungen (Klingel; Vibrationsgenerator) zurückgegriffen werden. Auch ist es möglich, bei der Integration der erfindungsgemäßen Empfangseinrichtung in Uhren auf die darin vorhandenen Alarm bzw. Wecksysteme Rückgriff zu nehmen. Das erfindungsgemäße System ist vorzugsweise derart abgestimmt, dass die Entfernung eines mit einer entsprechenden Signalsendeeinrichtung ausgestatteten Objektes, um mehr als 15 cm und einer Zeitdauer von mehr als 1,5 Sekunden vom Körper des Anwenders bereits ein Alarmsignal auslöst. Die Entfernung des Signalempfängers vom Körper des Anwenders um eine vorgegebene Wegstrecke von beispielsweise einem halben Meter führt vorzugsweise ebenfalls zur Ausgabe eines Alarmsignales auslöst. Die Entfernung des Signalempfängers vom Körper des Anwenders um eine vorgegebene Wegstrecke von beispielsweise einem halben Meter führt vorzugsweise ebenfalls zur Ausgabe eines Alarmsignales.

Figur 4b zeigt einen weiteren Aufbau einer erfindungsgemäßen Empfangseinrichtung mit daran angeschlossenen Beurteilungseinrichtung. Die in Figur 4b gezeigte Schaltung umfasst einen Operationsverstärker 15, der beispielsweise über eine hochverstärkenden aktiven Bandpass ein über eine beispielsweise als kapazitive Fläche ausgebildete Empfangseinrichtung erfasst das Empfangsereignis an einen Tondecoder 16 weiterleitet. Durch den Operationsverstärker wird es möglich, allgegenwärtige Brummspannungen weitgehend zu unterdrücken und vorzugsweise nur die derart gefilterten Signale dem Tondecoder zuzuführen. Der Tondecoder 16 kann entweder eine feste Auswertefrequenz (meist durch RC-Glied einstellbar) oder eine durch einen (analogen oder digitalen) Rampengenerator gefundene Frequenz dedektieren (was den Rampengenerator an dieser Stelle stoppt). Damit lassen sich im ersten Fall das Vorhandensein und die Dauer von Signalen messen, während im zweiten Fall zusätzlich noch die verwendeten Frequenzen ermittelt werden können. Im ersten Fall kann damit eine einfache Ein/Aus Funktion realisiert werden. Anderenfalls werden die Signale an ein, diese verarbeitende System weitergeleitet (Microcontroller), das auch den Betrieb des Rampengenerator steuert. Eine zweite, erweiterte Ausführungsvariante weist Komponenten auf, die die empfangenen Signale selbstständig (autark) verarbeiten können.

Die zentrale Steuerung der hier gezeigten Schaltung übernimmt das Empfangsregister 25. Zunächst stellt diese mit dem Ramper 26 (beispielsweise ein D-A-Wandler oder ein digitales Potentiometer) den Tondecoder 16 auf eine vereinbarte Frequenz ein und verharrt bis ein Startzeichen detektiert wird. (Die Signalverstärkung des Eingangsverstärkers 15 lässt sich bei dieser Schaltungsvariante ebenfalls über den Ramper 26 regeln, Autogain ist möglich). Ist dies der Fall, wird der Empfangsbuffer bit für bit gefüllt und eine Prüfsumme gebildet. Diese Prüfsumme muß mit der in der Sequenz an bestimmter Stelle mitgesendeten Prüfsumme des Sendesignales übereinstimmen, nur dann kann die Sequenz, die aus einem oder mehreren Bytes besteht, wie folgt verarbeitet werden:

Ein bestimmtes (oder Bestimmbares) Byte enthält 4-bit-Steueranweisung und 4-bit-Speicherplatzselektion im Korrespondenzregister 27 (dies entspricht 16 Speicherplätzen a 24 bit, andere Ausführungen mit mehr oder weniger Speicher sind ebenfalls möglich). Der so selektive Speicherplatz wird an den Vergleicher 28 geschaltet. Dieser Vergleicher 28 vergleicht das im Speicherplatz enthaltene Bitmuster mit einem aus dem Empfangsbuffer, mit welches die Signal-geber-identifikationsnummer repräsentiert. Bei Übereinstimmung wird eine Steueranweisung generiert. Die Daten im Korrespondenzregister 27 sind bei dieser Ausführungsform nicht flüchtig, einmal eingetragen können sie vorzugsweise nicht oder nur in Verbindung mit einem besonderen Autorisierungsnachweis verändert werden. Die Steueranweisungen werden nachfolgend noch ausführlicher beschrieben. So gibt es beispielsweise Anweisungen die bei Codeübereinstimmung den Umschalter 29 dazu bringen, den Ausgang SET anzusteuern, sein Zustand bleibt dann solange erhalten, bis ein anderer Steuercode ihn verändert oder ein Clearimpuls von außen dies bewerkstelligt. Ein Steuerbefehl veranlasst den Lostimer 30 dazu, darauf zu achten, dass der im ausgewählten Korrespondenz-Register 27 gespeicherte Code innerhalb einer Sekunde wieder empfangen wird. Ist dies nicht der Fall, wird über den Strobeeingang kurzzeitig ein Pegel ausgegeben und der Set-eingang zurückgesetzt.

Die Erfindung ist nicht auf die vorangehend beschriebenen Ausführungsbeispiele beschränkt. Beispielsweise kann die logische Verarbeitung der Analyseergebnisse der Beurteilungseinrichtung fallspezifisch auch abweichend von den vorangehend beschriebenen Konfigurationen erfolgen.

## Patentansprüche

1. System zur Präsenzanalyse von Objekten mit:
- wenigstens einer Signalsendeeinrichtung, die einem hinsichtlich seiner Präsenz zu observierenden Objekt zugeordnet ist, zur Aussendung eines objekt- oder sendeeinrichtungsspezifischen Signales,
- einer Empfangseinrichtung zur Erfassung eines Empfangsereignisses, das im Falle einer Objektpräsenz das objekt- oder sendeeinrichtungsspezifische Signal enthält,
- einer Beurteilungseinrichtung, die mit der Empfangseinrichtung gekoppelt ist, zur Generierung eines auf der Präsenz oder Nicht-Präsenz des Objektes basierenden indikativen Analyseausgangssignales durch eine signalverarbeitende Betrachtung des Empfangsereignisses,
- einer Ausgabeeinrichtung zur Ausgabe des Präsenz-Ausgabesignals auf akustischem, optischem und/oder haptivem Wege,
- wobei die Empfangseinrichtung in ein Mobiltelefon integriert ist, und
- das System weiterhin so konfiguriert ist, dass in den Observationsbereich gelangende und mit einer Signalsendeeinrichtung ausgestattete Objekte im Rahmen einer Anmeldungsprozedur bei der Beurteilungseinrichtung angemeldet werden, und
- dass sobald vorgenannte Objekte aus dem Observationsbereich gelangen ein Observationsdatensatz generiert wird der den Abgangszeitpunkt und die momentanen GPS-Daten aufzeichnet.

2. System nach Anspruch 1, wobei die Signalsendeeinrichtung derart ausgebildet ist, dass das objekt- oder sendeeinrichtungsspezifische Signal als Datentelegramm konfiguriert ist.

3. System nach Anspruch 2, wobei das Datentelegramm einen Identifizierungscode trägt.

4. System nach wenigstens einem der Ansprüche 1 bis 3, wobei dieses mehrere Signalsendeeinrichtungen umfasst.

5. System nach wenigstens einem der Ansprüche 1 bis 4, wobei die Signalsendeeinrichtungen derart konfiguriert sind, dass die ausgesendeten objekt- oder sendeeinrichtungsspezifischen Signale zumindest phasenweise weitgehend überlagerungsfrei vorliegen.

6. System nach wenigstens einem der Ansprüche 1 bis 5, wobei die Empfangseinrichtung eine Triggersignal-Sendeeinrichtung aufweist, zur Aussendung eines Triggersignals.

7. System nach wenigstens einem der Ansprüche 1 bis 6, wobei wenigstens eine der Signalsendeeinrichtungen eine Triggersignal-Erfassungseinrichtung aufweist.

8. System nach Anspruch 7, wobei wenigstens eine Signalsendeeinrichtung eine Absorptionseinrichtung aufweist, zur Absorption von in den Anwender eingekoppelten Energiefraktionen auf Grundlage induktiver und/oder kapazitiver Wechselwirkungseffekte, wobei in der Sendeeinrichtung wenigstens ein Teil der absorbierten Energiefraktionen zur Generierung des objekt- oder sendeeinrichtungsspezifischen Signales herangezogen wird.

## Claims

1. Object presence analysis system with:
- at least one signal transmission device, which is assigned to an object to be observed for its presence, to transmit an object-specific or transmission device-specific signal,
- a reception device to register a reception event which, in the case of object presence, contains the object-specific or transmission device-specific signal,
- an assessment device which is connected to the reception device to generate an indicative analysis output signal based on the presence or non-presence of the object by a signalprocessing observation of the reception event,
- an output device to output the presence output signal by acoustic, optical and/or haptic means.
- whereby the reception device is integrated in a mobile phone and
- the system is configured in such a way that objects with a signal transmission device entering the observation area are registered with the assessment device within the framework of a registration procedure and
- that as soon as the aforementioned objects leave the observation area an observation data set is generated which records the time of leaving and the current GPS data.

2. System in accordance with Claim 1, whereby the signal transmission device is designed in such a way that the object-specific or transmission device-specific signal is configured as a data telegram.

3. System in accordance with Claim 2, whereby the data telegram carries an identification code.

4. System in accordance with at least one of the Claims 1 to 3, whereby it includes several transmission devices.

5. System in accordance with at least one of the Claims 1 to 4, whereby the signal transmission devices are configured in such a way that the transmitted object-specific or transmission device-specific signals are largely free of overlays at least in phases.

6. System in accordance with at least one of the Claims 1 to 5, whereby the reception device has a trigger signal transmission device for the transmission of a trigger signal.

7. System in accordance with at least one of the Claims 1 to 6, whereby at least one of the signal transmission devices has a trigger signal registration device.

8. System according to Claim 7, whereby at least one signal transmission device has an absorption device to absorb energy fractions coupled with the user on the basis of inductive and/or capacitive counter-effects, whereby at least part of the absorbed energy fractions is used in the transmission device to generate the object-specific or transmission device specific signal.

## Revendications

1. Système pour l'analyse de la présence d'objets comportant :
- au moins un dispositif émetteur de signaux qui est associé à un objet à observer quant à sa présence pour l'émission d'un signal spécifique de l'objet ou du dispositif d'émission,
- un dispositif de réception pour saisir un événement de réception qui dans le cas d'une présence d'objet comporte le signal spécifique de l'objet ou du dispositif d'émission,
- un dispositif d'évaluation qui est couplé au dispositif de réception pour générer un signal de sortie d'analyse indicatif basé sur la présence ou l'absence de l'objet par une observation de traitement du signal de l'événement de réception ;
- un dispositif de sortie pour sortir le signal de sortie de la présence de manière acoustique, optique ou tactile,
- le dispositif de réception étant intégré dans un téléphone mobile et
- le système étant en plus configuré de manière à ce que les objets équipés d'un dispositif d'émission de signaux, qui pénètrent dans le domaine d'observation sont annoncés dans le cadre d'une procédure d'annonce au dispositif d'évaluation et
- que dès que lesdits objets sortent de la zone d'observation, un jeu de données d'observation est généré qui enregistre le moment de sortie et les données GPS du moment.

2. Système selon la revendication 1, dans lequel le dispositif d'émission de signaux est configuré de manière à ce que le signal spécifique de l'objet ou du dispositif d'émission est configuré comme télégramme de données.

3. Système selon la revendication 2, le télégramme de données portant un code d'identification.

4. Système selon au moins l'une quelconque des revendications 1 à 3, comportant au moins plusieurs dispositifs d'émission de signaux.

5. Système selon au moins l'une quelconque des revendications 1 à 4, les dispositifs d'émission de signaux étant configurés de manière à ce que les signaux émis spécifiques de l'objet ou du dispositif d'émission sont présents de manière largement non-chevauchante au moins par phase.

6. Système selon au moins l'une quelconque des revendications 1 à 5, le dispositif de réception présentant un dispositif d'émission à signal de déclenchement.

7. Système selon au moins l'une quelconque des revendications 1 à 6, au moins un des dispositifs d'émission de signaux présentant un dispositif de saisie du signal de déclenchement.

8. Système selon la revendication 7, dans lequel au moins un dispositif d'émission de signaux comporte un dispositif d'absorption pour l'absorption de fractions d'énergie couplées dans l'utilisateur sur la base d'effets d'interaction inductifs et/ou capacitifs, dans le dispositif d'émission au moins une partie des fractions d'énergie absorbées étant utilisée pour générer le signal spécifique de l'objet ou du dispositif d'émission.
